# EUROPÄISCHE PATENTSCHRIFT

(11) **EP 1 881 107 B1**
(45) Veröffentlichungstag und Bekanntmachung des Hinweises auf die Patenterteilung: **21.01.2009**
(21) Anmeldenummer: 06450183.6
(22) Anmeldetag: 14.12.2006
(51) Int. Cl.: D21F 1/48

(54) **Siebleiste für Papiererzeugungsanlagen**
Drainage foil for paper manufacturing systems
Racle d'égouttage pour installations de production de papier

(30) Priorität: 20.07.2006 AT 12342006
(43) Veröffentlichungstag der Anmeldung: 23.01.2008
(73) Patentinhaber: Bartelmuss, Klaus, 8833 Teufenbach (AT); Bartelmuss, Heinz, 8833 Teufenbach (AT)
(72) Erfinder: Bartelmuss, Klaus, 8833 Teufenbach (AT); Bartelmuss, Heinz, 8833 Teufenbach (AT)
(74) Vertreter: Atzwanger, Richard

(56) Entgegenhaltungen:
- EP-A- 1 577 437
- AT-B- 372 993
- US-A- 3 535 204
- US-A- 4 184 915

## Beschreibung

Die gegenständliche Erfindung betrifft eine Siebleiste für Papiererzeugungsanlagen, welche aus einer Tragleiste und aus an dieser befestigten, aneinander anschließenden Platten aus einem keramischen Material besteht, wobei die Platten aus einem keramischen Material an ihrer der Tragleiste zugewandten Seite mit von diesen abragenden, sich in Längsrichtung der Tragleiste erstreckenden Leisten ausgebildet sind, welche längs ihrer Seitenränder mit Hinterschneidungen ausgebildet sind

Da Siebleisten für Papiererzeugungsanlagen einem sehr starken Verschleiß unterliegen, ist es bekannt, diese als Tragleisten, welche aus Metall oder aus einem Kunststoff hergestellt ist, auszubilden, wobei diese Tragleisten an ihrer dem Siebband einer Papiererzeugungsanlage zugeordneten Fläche mit Platten aus einem keramischen Material beschichtet sind. Da keramische Materialien eine sehr große Härte aufweisen, wird hierdurch dem Erfordernis auf hohe Abriebfestigkeit entsprochen.

Aufgrund der großen Härten von keramischen Materialien besteht jedoch die Schwierigkeit, dass diese Platten nur in sehr begrenzten Dimensionen hergestellt werden können, weswegen für die Beschichtung der Tragleisten eine große Anzahl von derartigen Platten benötigt wird, welche dicht aneinanderliegend an den Tragleisten befestigt werden. Bei dieser Befestigung muss gewährleistet werden, dass die Platten in gleicher Höhe aneinanderliegen, um hierdurch andernfalls an deren Stoßfugen auftretende, vorspringende Kanten, durch welche das sich über die Platten bewegende Siebband beschädigt wird, zu vermeiden.

Die Formgebung derartiger Platten erfolgt dadurch, dass diese in einem Pressvorgang und in einem nachfolgendem Sintervorgang hergestellt werden. Hierbei können sie an der an die Tragleisten anliegenden Seite mit Ausnehmungen und Vorsprüngen, wie Leisten, ausgebildet werden, welche für deren Befestigung auf den Tragleisten verwendet werden. Weiters muss bei der Befestigung der Platten aus einem keramischen Material auf Tragleisten berücksichtigt werden, dass die Platten eine nur geringe Zugfestigkeit bzw. Biegefestigkeit und dadurch eine hohe Bruchanfälligkeit aufweisen.

Aus der EP-A 1 1577437 und aus der AT-B 1 372993 ist es zur Befestigung von Platten aus einem keramischen Material auf Tragleisten bekannt, die Platten mit von diesen abragenden Leisten auszubilden, welche in diesen zugeordnete, in den Tragleisten vorgesehenen Nuten einragen, wobei die von den Platten abragenden Leisten in den Nuten der Tragleisten verklemmt, verriegelt oder in anderer Weise befestigt werden.

Durch diese bekannte Befestigung wird jedoch aufgrund der Fertigungstoleranzen der von den Platten abragenden Leisten die angestrebte ebene Oberfläche der aneinander liegenden Platten nicht gewährleistet.

Weiters ist es bekannt, sowohl die Platten aus einem keramischen Material als auch die Tragleisten an den aneinander liegenden Flächen mit einander zugeordneten Ausnehmungen, insbesondere Nuten, auszubilden und Verbindungselemente vorzusehen, welche in die Ausnehmungen der Platten und der Tragleisten eingesetzt und in diesen z.B. mittels eines Kunststoffmaterials befestigt sind. Da sich dabei diese Verbindungselemente über die zwischen den einzelnen Platten befindlichen Stoßfugen hinweg erstrecken, sind die nebeneinander befindlichen Platten auf gleicher Höhe gehalten, wodurch die Ausbildung von vorstehenden Kanten vermieden wird. Da jedoch bei dieser Art der Befestigung der Platten an den Tragleisten die Platten durch die in diese einragenden Verbindungselemente auf Zug bzw. auf Biegung belastet werden, wird hierdurch die Bruchgefahr der Platten maßgeblich vergrößert. Es ist dabei zu berücksichtigen, dass durch die in den Platten vorgesehenen Nuten diese in ihrer Dicke vermindert sind, wodurch deren Bruchfestigkeit herabgesetzt ist und zudem durch die Nuten Kerbeffekte verursacht werden.

Aus der AT-B1 328852 ist es weiters bekannt, die Platten mit voneinander im Abstand befindlichen Ausnehmungen auszubilden, in welche die freien Enden von in den Tragleisten verankerten Befestigungsbügeln einragen und in diesen gleichfalls mittels eines Kunststoffmaterials fixiert sind. Diese Art der Befestigung ist jedoch deshalb nicht den Erfordernissen entsprechend, da durch die Bügel die Stoßfugen zweier aneinander liegender Platten nicht überbrückt werden, wodurch sich gleichfalls vorspringende Kanten ausbilden können und da zudem auch dadurch auf die Platten Zugbelastungen ausgeübt werden, wodurch diese bruchgefährdet sind. Diese Bruchgefahr wird noch dadurch vergrößert, dass durch die in den Platten befindlichen Ausnehmungen die Bruchfestigkeit der Platten vermindert wird.

Der gegenständlichen Erfindung liegt somit die Aufgabe zugrunde, eine Siebleiste zu schaffen, durch welche die vorstehend erläuterten Nachteile vermieden werden. Dies wird erfindungsgemäß dadurch erzielt, dass sich in der Tragleiste mehrere elastisch verformbare Bügel befinden, deren freie Enden, welche zueinander gerichtet sind, in die seitlichen Hinterschneidungen der von den Platten abragenden Leisten einragen, wodurch die freien Enden der Bügel mit den Platten verrastet sind.

Da hierbei die Platten aus einem keramischen Material nicht mit Ausnehmungen, insbesondere Nuten, ausgebildet sind, sind sie in ihrer Bruchfestigkeit nicht vermindert. Da weiters die freien Enden der Bügel zueinander gerichtet sind, werden von diesen auf die Platten nur Druckkräfte ausgeübt, wodurch für die Platten keine Bruchgefährdung besteht. Da weiters die Bügel elastisch sind, sind Fertigungstoleranzen bei den Platten unmaßgeblich.

Vorzugsweise erstreckt sich ein Teil der Bügel über die Stirnflächen zweier aneinander liegenden Platten aus einem keramischen Material hinaus, wodurch die freien Enden jeweils eines Bügels in die Hinterschneidungen der Leisten zweier nebeneinander befindlicher Platten einragen.
Die Bügel sind vorzugsweise aus einem federelastischen Material, insbesondere aus Stahlblech, hergestellt. Dabei sind die Bügel im Querschnitt angenähert U-förmig mit einem mittleren Steg und mit zwei seitlichen Schenkeln ausgebildet, wobei die freien Enden der seitlichen Schenkel zueinander gerichtet sind. Weiters ist vorzugsweise der mittlere Steg der Bügel mit mindestens einer von den seitlichen- Schenkeln weg gerichteten Auskröpfung ausgebildet. Zudem kann mindestens einer der beiden seitlichen Schenkel der Bügel mit einem quer zur Längsrichtung der Tragleiste ausgerichteten Schlitz ausgebildet sein.

Nach einer bevorzugten Ausführungsform ist die Tragleiste an ihrer den Platten aus einem keramischen Material zugewandten Fläche mit einer sich in deren Längserstreckung ausgerichteten Nut ausgebildet, in welcher sich die Bügel befinden und in welche die von den Platten abragenden, hinterschnittenen Leisten einragen. Nach einer alternativen Ausführungsform ist die Siebleiste dadurch hergestellt, dass eine Tragleiste in einem Gießvorgang hergestellt und dabei mit den Platten aus einem keramischen Material und mit den mit diesen verrasteten Bügeln verbunden wird.

Der Gegenstand der Erfindung ist nachstehend anhand von in der Zeichnung dargestellten Ausführungsbeispielen näher erläutert. Es zeigen:
- Fig.1: eine erste Ausführungsform einer erfindungsgemäßen Siebleiste, in auseinandergezogener, axonometrischer Darstellung;
- Fig. 1a: die Siebleiste gemäß Fig.1, in axonometrischer Darstellung;
- Fig.2: eine zweite Ausführungsform einer erfindungsgemäßen Siebleiste, in axonometrischer Darstellung;
- die Fig.3, 3a, 3b: drei Ausführungsformen von erfindungsgemäßen Siebleisten, jeweils in Stirnansicht; und
- die Fig.4, 4a, 4b, 4c: vier erfindungsgemäße Bügel, jeweils in axonometrischer Darstellung.

Die in den Fig. 1 und 1a dargestellte Siebleiste besteht aus einer Tragleiste 1, aus an dieser befestigten Platten 2 aus einem keramischen Material und aus Bügeln 3, mittels welcher die Platten 2 an der Tragleiste 1 befestigt sind.

Die Tragleiste 1, welche aus einem Metall, insbesondere aus rostfreiem Stahl, oder aus einem Kunststoffmaterial, insbesondere aus glasfaserverstärktem Kunststoff, hergestellt ist, ist an ihrer den Platten 2 zugewandten Seite mit einer sich in deren Längsrichtung erstreckenden Nut 11 ausgebildet. Die Platten 2 aus einem keramischen Material sind an ihrer von der Oberseite, längs welcher das Siebband einer Papiererzeugungsanlage bewegt wird, abgewandten Seite mit einer abragenden und sich in Längsrichtung der Tragleiste 1 erstreckenden Leiste 21 ausgebildet, welche längs ihrer seitlichen Ränder mit Hinterschneidungen 22 ausgebildet ist. Die Bügel 3, welche vorzugsweise aus rostfreiem Stahlblech hergestellt sind, sind angenähert U-förmig ausgebildet, wobei sie einen mittleren Steg 31 und zwei seitliche, zueinander gerichtete Schenkel 32 aufweisen. Die Bügel 3 sind elastisch verformbar. Die Dimensionen der Leisten 21 und der Bügel 3 sind so gewählt, dass sie in die in der Tragleiste 1 befindlichen Nut 11 eingesetzt werden können.
Ausführungsformen dieser Bügel 3 sind nachstehend anhand der Fig.4, 4a, 4b und 4c erläutert.

Zur Herstellung einer Siebleiste werden die Bügel 3 so auf die Platten 2 aus einem keramischen Material aufgesetzt, dass die freien Enden der Schenkel 32 in die Hinterschneidungen 22 der Leisten 21 einragen. Weiters werden die Bügel 3 gegenüber den Platten 2 so angeordnet, dass sie sich über die Stoßfugen zweier aneinander anschließender Platten 2 erstrecken. In der Folge werden die mit den Bügeln 3 ausgebildeten Platten 2 mit ihren Leisten 21 in die Nut 11 der Tragleiste 1 eingesetzt und werden sie in dieser mittels eines Kunststoffmaterials vergossen.

Da die Platten 2 aus einem keramischen Material nur mit von diesen abragenden Leisten 21 ausgebildet sind, auf welche die federelastischen Bügel 3 aufgesetzt sind, werden auf die Platten 2 nur Druckkräfte ausgeübt. Da weiters die Bügel 3 auf die Leisten 21 zweier nebeneinander liegender Platten 2 so aufgesetzt sind, dass sie sich über die Stoßfugen erstrecken, werden Höhenverstellungen zwischen nebeneinander befindlichen Platten 2 vermieden bzw. können sich an den Stoßfugen keine vorstehenden Kanten ausbilden.

Die Ausführungsform gemäß Fig.2 unterscheidet sich von der Ausführungsform gemäß Fig.1a dadurch, dass die Tragleiste 10, welche aus einem Kunststoffmaterial, insbesondere aus einem glasfaserverstärkten Kunststoff, besteht, dadurch hergestellt und mit den Platten 2 aus einem keramischen Material und mit den Bügeln 3 verbunden ist, dass sie in einem Gießvorgang auf die Platten 2 mit den Leisten 21 und den mit diesen verrasteten Bügeln 3 aufgebracht wird.

In den Fig.3, 3a, 3b und 3c sind mehrere Ausführungsformen einer erfindungsgemäßen Siebleiste dargestellt:
Die Ausführungsform der Fig.3 ist diejenige, welche anhand der Fig.1 erläutert ist.
Die Ausführungsform gemäß Fig.3a unterscheidet sich von der Ausführungsform gemäß Fig. 3 dadurch, dass die Tragleiste 1a, welche wesentlich breiter ist, mit zwei Nuten 11 ausgebildet ist und dass auch die Platten 2a aus einem keramischen Material, welche breiter sind, mit zwei Leisten 21 ausgebildet ist, auf welche die Bügel 3 aufgesetzt sind, wobei die Leisten 21 und die Bügel 3 in den Nuten 11 mittels eines Kunststoffmaterials vergossen sind.
Die Ausführungsform gemäß Fig.3b unterscheidet sich von der Ausführungsform gemäß Fig.3 dadurch, dass die Tragleiste 1a mit einer wesentlich breiteren Nut 11a ausgebildet ist, und dass die Platten 2a aus einem keramischen Material mit wesentlich breiteren Leisten 21 a ausgebildet sind, welchen entsprechend breitere Bügel 3a zugeordnet sind. Die Tragleisten 1 und 1a sind mit sich längs erstreckenden Profilierungen, wie mit einer Nut, ausgebildet, mittels welcher sie an einem ortsfesten Träger der Anlage lösbar befestigt werden können.

In Fig.4 ist eine erste Ausführungsform eines Bügels 3 dargestellt, welcher mit einem mittleren Steg 31 und mit zwei seitlichen Schenkeln 32 ausgebildet ist, wobei die freien Enden der beiden Schenkel 32 zueinander gerichtet sind. Zudem ist der mittlere Steg 31 mit einer von den Schenkeln 32 weg gerichteten Auskröpfung 33 ausgebildet. Zudem ist zumindest einer der beiden Schenkel 32 in seinem mittleren Bereich mit einem Schlitz 34 ausgebildet. Durch die Ausbildung der Bügel 3 mit mindestens einer Auskröpfung 33 und mit Schlitzen 34 wird deren Elastizität vergrößert. Der Bügel 3 gemäß Fig.4a ist ohne Schlitze ausgebildet.
Der Bügel 3a gemäß Fig.4b ist gegenüber dem Bügel 3 gemäß Fig.4 etwa doppelt so breit ausgebildet, wobei dessen mittleren Steg 31 mit zwei Auskröpfungen 33 ausgebildet ist, welche im Querschnitt oval ausgebildet sind.
Der Bügel 3a gemäß Fig.4c unterscheidet sich vom Bügel 3 gemäß Fig.4b dadurch, dass die Auskröpfungen 33a im Querschnitt angenähert kreisförmig ausgebildet sind.

## Patentansprüche

1. Siebleiste für Papiererzeugungsanlagen, welche aus einer Tragleiste (1, 1a) und aus an dieser befestigten, aneinander anschließenden Platten (2, 2a) aus einem keramischen Material besteht, wobei die Platten (2, 2a) aus einem keramischen Material an ihrer der Tragleiste (1, 1a) zugewandten Seite mit von diesen abragenden, sich in Längsrichtung der Tragleiste (1, 1a) erstreckenden Leisten (21, 21a) ausgebildet sind, welche längs ihrer Seitenränder mit Hinterschneidungen (22) ausgebildet sind, **dadurch gekennzeichnet, dass** sich in der Tragleiste (1, 1a) mehrere elastisch verformbare Bügel (3, 3a) befinden, deren freie Enden (32), welche zueinander gerichtet sind, in die seitlichen Hinterschneidungen (22) der von den Platten (2, 2a) abragenden Leisten (21, 21a) einragen, wodurch die freien Enden (32) der Bügel (3, 3a) mit den Platten (2, 2a) verrastet sind.

2. Siebleiste nach Patentanspruch 1, **dadurch gekennzeichnet, dass** sich zumindest ein Teil der Bügel (3, 3a) über die Stirnflächen zweier aneinander liegenden Platten (2, 2a) aus einem keramischen Material hinaus erstreckt, wodurch die freien Enden (32) jeweils eines Bügels (3, 3a) in die Hinterschneidungen (22) der Leisten (21, 21a) zweier nebeneinander befindlichen Platten (2, 2a) einragen.

3. Siebleiste nach einem der Patentansprüche 1 und 2, **dadurch gekennzeichnet, dass** die Bügel (3, 3a) aus einem federelastischen Material, insbesondere aus Stahlblech, bestehen.

4. Siebleiste nach einem der Patentansprüche 1 bis 3, **dadurch gekennzeichnet, dass** die Bügel (3, 3a) im Querschnitt angenähert U-förmig mit einem mittleren Steg (31) und zwei seitlichen Schenkeln (32) ausgebildet sind, wobei die freien Enden der seitlichen Schenkel (32) zueinander gerichtet sind.

5. Siebleiste nach Patentanspruch 4, **dadurch gekennzeichnet, dass** der mittlere Steg (31) der Bügel (3, 3a) mit mindestens einer von den seitlichen Schenkeln (32) weg gerichteten Auskröpfung (33) ausgebildet ist.

6. Siebleiste nach einem der Patentansprüche 4 und 5, **dadurch gekennzeichnet, dass** mindestens einer der beiden seitlichen Schenkel (32) der Bügel (3, 3a) mit einem quer zur Längsrichtung der Tragleiste (1, 1a) ausgerichteten Schlitz (34) ausgebildet ist.

7. Siebleiste nach einem der Patentansprüche 1 bis 6, **dadurch gekennzeichnet, dass** die Tragleiste (1, 1a) an ihrer den Platten (2, 2a) aus einem keramischen Material zugewandten Fläche mit einer sich in deren Längserstreckung ausgerichteten Nut (11, 11a) ausgebildet ist, in welcher sich die Bügel (3, 3a) befinden und in welche die von den Platten (2, 2a) abragenden, hinterschnittenen Leisten (21, 21a) der Platten (2, 2a) einragen.

8. Siebleiste nach einem der Patentansprüche 1 bis 7, **dadurch gekennzeichnet, dass** sie **dadurch** hergestellt ist, dass eine Tragleiste (10) in einem Gießvorgang hergestellt und dabei mit den Platten (2) aus einem keramischen Material und mit den mit diesen verrasteten Bügeln (3) verbunden wird.

## Claims

1. A drainage foil for papermaking installations, which consists of a supporting bar (1, 1a) and of mutually adjacent plates(2, 2a) of a ceramic material fastened to the latter, the plates (2, 2a) of a ceramic material being provided on their side facing the supporting bar (1, 1a) with bars (21, 21a) protruding therefrom and extending in the longitudinal direction of the supporting bar (1, 1a), which bars (21, 21a) are provided along their side edges with undercuts (22), **characterised in that** a plurality of elastically deformable clips (3, 3a) are disposed in the supporting bar (1, 1a), the free ends (32) of which clips (3, 3a), which are directed towards one another, project into the lateral undercuts (22) of the bars (21, 21a) projecting away from the plates (2, 2a), whereby the free ends (32) of the clips (3, 3a) are latched together with the plates (2, 2a).

2. A drainage foil according to claim 1, **characterised in that** at least some of the clips (3, 3a) extend beyond the end faces of two adjoining plates (2, 2a) of a ceramic material, whereby the free ends (32) of in each case one clip (3, 3a) project into the undercuts (22) of the bars (21, 21a) of two plates (2, 2a) disposed next to one another.

3. A drainage foil according to either one of claims 1 and 2, **characterised in that** the clips (3, 3a) consist of a resilient material, in particular of sheet steel.

4. A drainage foil according to any one of claims 1 to 3, **characterised in that** the clips (3, 3a) are of cross-sectionally approximately u-shaped construction with a central web (31) and two lateral arms (32), the free ends of the lateral arms (32) being directed towards one another.

5. A drainage foil according to claim 4, **characterised in that** the central web (31) of the clips (3, 3a) is provided with at least one crimped projection (33) directed away from the lateral arms (32).

6. A drainage foil according to either one of claims 4 and 5, **characterised in that** at least one of the two lateral arms (32) of the clips (3, 3a) is provided with a slit (34) oriented transversely of the longitudinal direction of the supporting bar (1, 1a).

7. A drainage foil according to any one of claims 1 to 6, **characterised in that** the supporting bar (1, 1a) is provided on its face facing the plates (2, 2a) of a ceramic material with a groove (11, 11a) oriented along the longitudinal extension thereof, in which groove (11, 11a) the clips (3, 3a) are located and into which project the undercut bars (21, 21a) of the plates (2, 2a) protruding from the plates (2, 2a).

8. A drainage foil according to any one of claims 1 to 7, **characterised in that** it is produced **in that** a supporting bar (10) is produced by casting and in the process is bonded to the plates (2) of a ceramic material and to the clips (3) latched together therewith.

## Revendications

1. Barre pour tamis pour installations de production de papier, qui comprend une barre de support (1, 1a) et des plaques (2, 2a) en matière céramique qui sont fixées à celle-ci et qui sont placées à la suite les unes des autres, les plaques (2, 2a) en matière céramique étant pourvues sur leur côté tourné vers la barre de support (1, 1a) de rebords (21, 21a) qui dépassent desdites plaques, qui s'étendent dans le sens longitudinal de la barre de support (1, 1a) et qui présentent des contre-dépouilles (22) le long de leurs bords latéraux,
**caractérisée en ce qu'**il y a dans la barre de support (1, 1a) plusieurs étriers (3, 3a) déformables élastiquement dont les extrémités libres (32) tournées l'une vers l'autre entrent dans les contre-dépouilles latérales (22) des rebords (21, 21a) qui dépassent des plaques (2, 2a), moyennant quoi les extrémités libres (32) des étriers (3, 3a) sont enclenchées avec les plaques (2, 2a).

2. Barre de tamis selon la revendication 1, **caractérisée en ce qu'**une partie au moins des étriers (3, 3a) dépasse des surfaces frontales de deux plaques (2, 2a) en matière céramique appliquées l'une contre l'autre, moyennant quoi les extrémités libres (32) d'un étrier (3, 3a) entrent dans les contre-dépouilles (22) des rebords (21, 21a) de deux plaques (2, 2a) juxtaposées.

3. Barre de tamis selon l'une des revendications 1 et 2, **caractérisée en ce que** les étriers (3, 3a) se composent d'une matière élastique, en particulier d'une tôle d'acier.

4. Barre de tamis selon l'une des revendications 1 à 3, **caractérisée en ce que** les étriers (3, 3a), en section transversale, ont approximativement la forme d'un U avec une branche centrale (31) et deux branches latérales (32), les extrémités libres des branches latérales (32) étant dirigées l'une vers l'autre.

5. Barre de tamis selon la revendication 4, **caractérisée en ce que** la branche centrale (31) des étriers (3, 3a) présente au moins une partie repliée (33) dirigée à l'opposé des branches latérales (32).

6. Barre de tamis selon l'une des revendications 4 et 5, **caractérisée en ce que** l'une au moins des deux branches latérales (32) des étriers (3, 3a) est pourvue d'une fente (34) orientée transversalement par rapport au sens longitudinal de la barre de support (1, 1a).

7. Barre de tamis selon l'une des revendications 1 à 6, **caractérisée en ce que** la barre de tamis (1, 1a) est pourvue, sur sa surface tournée vers les plaques (2, 2a) en matière céramique, d'une rainure (11, 11a) qui est orientée dans le sens longitudinal de ladite surface, dans laquelle se trouvent les étriers (3, 3a) et dans laquelle entrent les rebords (21, 21a) des plaques (2, 2a) qui dépassent de celles-ci et qui sont contre-dépouillés.

8. Barre de tamis selon l'une des revendications 1 à 7, **caractérisée en ce qu'**elle est fabriquée grâce au fait qu'une barre de support (10) est fabriquée par coulage et est reliée aux plaques (2) en matière céramique et aux étriers (3) enclenchés avec celles-ci.
